# FASCICULE DE BREVET EUROPEEN

(11) **EP 0 384 840 B1**
(45) Date de publication et mention de la délivrance du brevet: **13.01.1993**
(21) Numéro de dépôt: 90400487.6
(22) Date de dépôt: 21.02.1990
(51) Int. Cl.: E04D 11/02, E01D 19/08

(54) **Procédé d'obtention d'une structure d'étanchéité composite pour tabliers d'ouvrages d'art et structure correspondante**
Verfahren zur Herstellung einer zusammengesetzten Dichtungsstruktur für Fahrbahnplatten von Brücken und dazugehörige Struktur
Process for producing a composite seal structure for a bridge deck, and such a structure

(30) Priorité: 23.02.1989 FR 8902366
(43) Date de publication de la demande: 29.08.1990
(73) Titulaire: COLAS S.A., F-75008 Paris (FR)
(72) Inventeur: Baillemont, Ghislaine, F-95600 Eaubonne (FR); Beauverd, Jean, CH-1004 -Lausanne (CH)
(74) Mandataire: Phélip, Bruno

(56) Documents cités:
- EP-A- 0 178 345
- DE-A- 1 658 603
- DE-A- 2 439 573
- US-A- 3 690 227

## Description

La présente invention concerne un procédé d'obtention d'une structure d'étanchéité composite pour tabliers d'ouvrages d'art et la structure correspondante.

L'étanchéité des tabliers d'ouvrages d'art est un domaine particulier qui met en oeuvre des techniques spécifiques.

Il convient en effet de protéger l'ouvrage d'art contre l'arrivée de l'eau chargée en agents nocifs. L'étanchéité concoure à assurer la bonne tenue de l'ossature porteuse, elle supporte indirectement le trafic et ses effets.

Le support constitué habituellement principalement d'un tablier en béton comporte des porosités sous forme de vides résiduels et de fissures qui emmagasinent de l'air plus ou moins humide et/ou de l'eau. Cet air ou cette eau se dégage sous forme de vapeur lors de l'application des produits d'étanchéité à des températures toujours supérieures à la température ambiante et pouvant aller jusqu'à 250°C dans le cas de l'asphalte. Cette vapeur d'eau se dégage en outre durant la période de service de l'ouvrage.

Ces dégagements peuvent produire des bulles, des cloques ou gonfles qui risquent de dégrader l'étanchéité dès son application puis au cours du temps la structure dans son entier, revêtement et support inclus.

Jusqu'à présent les produits utilisés pour dissiper cet air et/ou cette eau sont à titre d'exemple du papier kraft ou de la résille de verre. Ces produits ne sont pas susceptibles d'être appliqués de façon automatique et jusqu'à ce jour il était nécessaire d'en effectuer une pose manuelle.

En outre il existe un problème lors de l'application d'un matériau bitumineux sur de tels produits; en effet lors du passage du finisseur il y a un risque de déplacement du papier kraft ou de la grille de verre.

Dans certaines techniques de l'art antérieur, l'étanchéité en asphalte coulé est un bicouche, la première couche en mastic d'asphalte étant surmontée d'une deuxième couche d'étanchéité et de protection en asphalte coulé gravillonné.

L'étanchéité à base de matériaux de synthèse est assurée par un film mince, à base de résine synthétique coulée en place et adhérant au support.

L'étanchéité avec des feuilles préfabriquées est mono-couche ou bicouche.

Toutes ces étanchéités selon l'art antérieur sont toujours placées sous la couche de roulement et elles constituent l'étanchéité proprement dite des ouvrages d'art.

Outre le problème mentionné plus haut, relatif à la porosité et à la diffusion de la vapeur d'eau, l'une des contraintes majeures de la réalisation d'une étanchéité d'ouvrages d'art réside dans son délai d'exécution. La mise en oeuvre de l'étanchéité intervient lors de la dernière phase des travaux et il est souvent impératif de la réaliser en un minimum de temps afin de pouvoir respecter les délais de livraison de l'ouvrage.

Dans l'art antérieur on a mis en oeuvre divers procédés connus sous le nom de Etanchéité par Moyens à Haute Cadence ou étanchéité MHC dans lesquels on réalise l'application de tous les produits par des matériels mécaniques routiers.

La présente invention propose un procédé d'obtention d'une structure d'étanchéité composite pour tabliers d'ouvrages d'art et la structure obtenue qui remédient aux inconvénients précédents.

La présente invention propose un procédé d'obtention d'une structure d'étanchéité composite pour tabliers d'ouvrages d'art dans lequel on applique, entre le support de base au moins partiellement en béton et la ou les couches étanches, un enrobé drainant dont la forte teneur en vides permet d'absorber l'air et/ou l'eau se dégageant du support pour éviter l'apparition de bulles, cloques et autres.

L'invention a encore pour objet une structure d'étanchéité composite pour tabliers d'ouvrages d'art, comportant un enrobé drainant (4) entre le support de base (2) au moins partiellement en béton et la ou les couches étanches (5).

La présente invention a aussi pour objet une structure d'étanchéité composite pour tabliers d'ouvrages d'art comportant à partir d'un support de base au moins partiellement en béton:
a) au moins un vernis d'imprégnation,
b) au moins une couche étanche,
c) au moins une couche d'accrochage,
d) au moins une couche de roulement,

qui est caractérisée en ce qu'elle renferme, en outre, un enrobé drainant appliqué entre le support de base et la ou les couches étanches.

La présente invention concerne également les caractéristiques ci-après considérées isolément ou selon toutes leurs combinaisons techniquement possibles:
- l'enrobé drainant est appliqué manuellement ou avec un matériel mécanique tel qu'un finisseur;
- l'enrobé drainant est appliqué sur le support de base après la pose sur ce dernier d'un vernis d'imprégnation;
- une couche d'accrochage est répandue entre le vernis d'imprégnation et l'enrobé drainant;
- une ou plusieurs couches de reprofilage est ou sont appliquées sous ou sur l'enrobé drainant;
- l'enrobé drainant est un enrobé bitumineux présentant d'environ 15 à environ 25% de vides;
- le vernis d'imprégnation est principalement destiné à mettre le béton hors d'eau et reste perméable à la vapeur.

Divers avantages et caractéristiques de la présente invention ressortiront de la description détaillée ci-après faite en regard du dessin annexé sur lequel:

Figure 1 illustre une structure d'étanchéité composite selon l'art antérieur.

Figure 2 représente une structure d'étanchéité composite selon la présente invention.

Sur le dessin annexé, 1 et 1′ désignent des structures d'étanchéité composites. Selon l'art antérieur la structure d'étanchéité composite 1′ se compose d'un vernis d'imprégnation 3 appliqué sur un support de base 2 au moins partiellement en béton, mais on peut aussi avoir un platelage métallique ou un autre support hydrocarboné. Sur le vernis d'accrochage ou d'imprégnation 3 une toile de verre 8 est posée. La toile de verre 8 est recouverte d'une (ou de plusieurs) couche(s) étanche(s) 5, laquelle est revêtue d'une couche d'accrochage 6, sur laquelle est appliquée la couche de roulement 7 éventuellement précédée d'une couche intermédiaire de reprofilage. Une telle structure d'étanchéité composite 1′ présente de nombreux inconvénients pour son élaboration et sa mise en oeuvre. Le premier problème est celui de l'application de la toile de verre 8, cette application est généralement manuelle et implique diverses manipulations pour permettre le passage d'un finisseur.

La structure d'étanchéité composite pour tabliers d'ouvrages d'art de l'invention est illustrée sur la Figure 2. Sur cette Figure, 2 désigne également un support de base au moins partiellement en béton. Sur ce support de base 2, on applique également, un vernis d'imprégnation 3. Selon l'invention on applique sur le support béton 2 après la pose du vernis d'imprégnation 3, un enrobé drainant 4 également appelé enrobé ouvert ou poreux. Cet enrobé drainant 4 est un enrobé bitumineux qui au lieu d'avoir 5 à 7% de vides comme dans les enrobés denses a d'environ 15 à 25% de vides. Cette forte teneur en vides permet à l'air plus ou moins humide qui se dégage du support de base 2 de ne plus être mis en pression mais de se dissiper dans l'enrobé drainant 4. Sur l'enrobé drainant 4 est appliquée une couche étanche 5. La couche d'accrochage 6 est appliquée au-dessus de la couche étanche 5. Sur la couche d'accrochage 6 est appliqué le revêtement 7, constitué d'une couche de roulement et d'une éventuelle couche intermédiaire de reprofilage.

Dans certains cas, il est nécessaire d'appliquer une ou plusieurs couches de reprofilage sur ou sous l'enrobé drainant 4.

L'invention n'est pas limitée aux modes de réalisation représentés et décrits en détails.

Les signes de référence insérés après les caractéristiques techniques mentionnées dans les revendications ont pour seul but de faciliter la compréhension de ces dernières et n'en limitent aucunement la portée.

## Revendications

1. Procédé d'obtention d'une structure d'étanchéité composite (1) pour tabliers d'ouvrages d'art dans lequel on applique entre le support de base (2) au moins partiellement en béton et la ou les couches étanches (5) un enrobé drainant (4) dont la forte teneur en vides permet d'absorber l'air et/ou l'eau se dégageant sous forme de vapeur du support (2) pour éviter l'apparition de bulles, cloques et autres.

2. Procédé selon la revendication 1, caractérisé en ce que l'enrobé drainant (4) est appliqué manuellement ou avec un matériel mécanique.

3. Procédé selon l'un des revendications 1 ou 2, caractérisé en ce que l'enrobé drainant (4) est appliqué sur le support de base (2) après la pose sur ce dernier d'un vernis d'imprégnation (3).

4. Procédé selon l'une quelconque des revendications 1 à 3, caractérisé en ce qu'au moins une couche d'accrochage est répandue entre le vernis d'imprégnation (3) et l'enrobé drainant (4).

5. Procédé selon l'une quelconque des revendications 1 à 4, caractérisé en ce qu'on applique, en outre, une couche de reprofilage sous ou sur l'enrobé drainant (4).

6. Structure d'étanchéité composite pour tabliers d'ouvrages d'art, comportant un enrobé drainant (4) entre le support de base (2) au moins partiellement en béton et la ou les couches étanches (5).

7. Structure d'étanchéité composite selon la revendication 6 comportant à partir d'un support de base (2) au moins partiellement en béton:
a) au moins un vernis d'imprégnation (3),
b) au moins une couche étanche (5),
c) au moins une couche d'accrochage (6),
d) au moins une couche de roulement (7),
caractérisée en ce qu'elle renferme, en outre, un enrobé drainant (4) appliqué entre le support de base (2) et la ou les couches étanches (5).

8. Structure d'étanchéité composite selon l'une des revendications 6 ou 7, caractérisée en ce qu'elle renferme, en outre, une couche de reprofilage sous ou sur l'enrobé drainant(4).

9. Structure d'étanchéité composite selon l'une quelconque des revendications 6 à 8, caractérisée en ce que l'enrobé drainant est un enrobé bitumineux présentant d'environ 15 à environ 25% de vides.

10. Structure d'étanchéité composite selon l'une quelconque des revendications 7 à 9, caractérisée en ce que le vernis d'imprégnation (3) est principalement destiné à mettre le béton hors d'eau.

11. Structure d'étanchéité composite selon l'une quelconque des revendications 6 à 10, caractérisée en ce que la ou les couches étanches sont en asphalte coulé ou consistent en une ou des feuilles préfabriquées, en une membrane constituée d'un bitume riche en élastomère, ou en un mortier bitumineux.

## Patentansprüche

1. Verfahren zur Herstellung einer zusammengesetzten Dichtungsstruktur (1) für Fahrbahnen für den Brückenbau, bei dem man zwischen der Tragschicht (2), die wenigstens teilweise aus Beton besteht, und der oder den dichten Schichten (5) eine Drainageschicht (4) anordnet, deren großer Freiraumgehalt es erlaubt, die Luft und/oder das Wasser, das in Form von Dampf von der Tragschicht (2) freigegeben wird, zu absorbieren, um das Auftreten von Blasen, Buckel und dergleichen zu vermeiden.

2. Verfahren gemäß Anspruch 1, dadurch gekennzeichnet, daß die Drainageschicht (4) manuell oder mit einem mechanischen Gerät aufgetragen wird.

3. Verfahren gemäß einem der Ansprüche 1 oder 2, dadurch gekennzeichnet, daß die Drainageschicht (4) auf die Tragschicht (2) nach dem Aufbringen eines Imprägnierlacks (3) auf letzteren aufgetragen wird.

4. Verfahren gemäß einem der Ansprüche 1 bis 3, dadurch gekennzeichnet, daß wenigstens eine Haftschicht zwischen dem Imprägnierlack (3) und der Drainageschicht (4) ausgebreitet wird.

5. Verfahren gemäß einem der Ansprüche 1 bis 4, dadurch gekennzeichnet, daß man zudem eine Reprofilierungsschicht unter oder über der Drainageschicht (4) aufbringt.

6. Zusammengesetzte Dichtungsstruktur für Fahrbahnen für den Brückenbau, umfassend eine Drainageschicht (4) zwischen der wenigstens teilweise aus Beton bestehenden Tragschicht (2) und der oder den dichten Schichten (5).

7. Zusammengesetzte Dichtungsstruktur nach Anspruch 6, umfassend ausgehend von der wenigstens teilweise aus Beton bestehenden Tragschicht (2)
a) wenigstens einen Imprägnierungslack (3),
b) wenigstens eine dichte Schicht (5),
c) wenigstens eine Haftschicht (6),
d) wenigstens eine Deckschicht (7),
dadurch gekennzeichnet, daß sie zudem eine Drainageschicht (4) einschließt, die zwischen der Tragschicht (2) und der oder den dichten Schichten (5) angeordnet ist.

8. Zusammengesetzte Dichtungsstruktur nach einem der Ansprüche 6 oder 7, dadurch gekennzeichnet, daß sie zudem eine Reprofilierungsschicht unter oder über der Drainageschicht (4) einschließt.

9. Zusammengesetzte Dichtungsstruktur nach einem der Ansprüche 6 bis 8, dadurch gekennzeichnet, daß die Drainageschicht eine bituminöse Schicht, die etwa 15 bis etwa 25% Freiraum aufweist, ist.

10. Zusammengesetzte Dichtungsstruktur nach einem der Ansprüche 7 bis 9, dadurch gekennzeichnet, daß der Imprägnierlack (3) hauptsächlich dazu bestimmt ist, den Beton gegen eindringendes Wasser zu schützen.

11. Zusammengesetzte Dichtungsstruktur nach einem der Ansprüche 6 bis 10, dadurch gekennzeichnet, daß die dichte(n) Schicht(en) aus gegossenem Asphalt sind oder aus einer oder mehreren vorfabrizierten Belägen aus einer Bitumenmembran reich an Elastomer oder aus einem bituminösen Mörtel bestehen.

## Claims

1. Method of obtaining a composite sealing structure (1) for permanent roadways works, in which there is applied, between the at least partially concrete base support (2) and the sealed layer or layers (5), a draining mix (4) the high content of voids of which enables the air and/or the water being released in the form of vapor from the support (2) to be absorbed in order to prevent the appearance of bubbles, blisters or the like.

2. Method according to claim 1, characterized in that the draining mix (4) is applied manually or using mechanical equipment.

3. Method according to one of claims 1 or 2, characterized in that the draining mix (4) is applied onto the base support (2) after the latter has been overlaid with an impregnating varnish (3).

4. Method according to any one of claims 1 to 3, characterized in that at least one binding layer is spread between the impregnating varnish (3) and the draining mix (4).

5. Method according to any one of claims 1 to 4, characterized in that a leveling layer is applied, in addition, underneath or on top of the draining mix (4).

6. Composite sealing structure for permanent roadways works, having a draining mix (4) between the at least partially concrete base support (2) and the sealed layer or layers (5).

7. Composite sealing structure according to claim 6 comprising, starting from an at least partially concrete base support (2):
a) at least one impregnating varnish (3),
b) at least one sealed layer (5),
c) at least one binding layer (6),
d) at least one road carpet (7),
characterized in that it includes, in addition, a draining mix (4) applied between the base support (2) and the sealed layer or layers (5).

8. Composite sealing structure according to one of claims 6 or 7, characterized in that it comprises in addition, a leveling layer underneath or on top of the draining mix (4).

9. Composite sealing structure according to any one of claims 6 to 8, characterized in that the draining mix is a bituminous mix having approximately 15 to approximately 25% of voids.

10. Composite sealing structure according to any one of claims 7 to 9, characterized in that the impregnating varnish (3) is mainly intended to keep the concrete free from water.

11. Composite sealing structure according to any one of claims 6 to 10, characterized in that the sealed layer or layers are of poured asphalt or consist of one or more prefabricated sheets, of a membrane consisting of a bitumen rich in elastomer, or of a bituminous mortar.
